# EUROPÄISCHE PATENTSCHRIFT

(11) **EP 2 025 788 B1**
(45) Veröffentlichungstag und Bekanntmachung des Hinweises auf die Patenterteilung: **02.02.2011**
(21) Anmeldenummer: 07013035.6
(22) Anmeldetag: 03.07.2007
(51) Int. Cl.: D04H 1/72, E04B 1/74

(54) **Vorrichtung und Verfahren zum Legen von Vliesbahnen als Dämmstoff**
Device and method for laying non-woven lengths as insulating material
Dispositif et procédé destiné à la pose de bandes non tissées en tant que matériau isolant

(43) Veröffentlichungstag der Anmeldung: 18.02.2009
(73) Patentinhaber: Huber, Gerhard, 74918 Angelbachtal (DE)
(72) Erfinder: Huber, Gerhard, 74918 Angelbachtal (DE)
(74) Vertreter: MERH-IP Matias Erny Reichl Hoffmann

(56) Entgegenhaltungen:
- WO-A-02/12605
- WO-A-2007/020065
- WO-A-2007/033158
- DE-C1- 4 409 416
- GB-A- 2 283 028
- US-A- 4 043 005
- US-A1- 2005 045 296
- US-H1- H2 105

## Beschreibung

Die Erfindung betrifft eine Vorrichtung zum Legen von Vliesbahnen und ein entsprechendes Verfahren zum Legen von Vliesbahnen, wobei die Vliesbahnen vorzugsweise als Dämmstoff Verwendung finden.

Dämmstoffe werden in Gebäuden zur Wärmedämmung und/oder Schalldämmung eingesetzt. Als Dämmstoff eignen sich Fasern, insbesondere Flocken, aus Zellulose, welche aus Altpapier gewonnen werden. Ferner können Fasern aus Naturstoffen oder Fasergemische aus Zellulosefasern und Naturfasern, wie z. B. Holzfasern und Hanffasern, verwendet werden. Diesen Fasern kann ferner ein Brandschutzmittel, ein Fungizidmittel und ein Insektenschutzmittel sowie ein Klebstoff als Bindemittel beigesetzt werden.

Zur Herstellung von Dämmstoffplatten aus derartigen Fasern können die Fasern gestreut oder geschüttet werden. Anschließend werden die gestreuten Fasern glatt gestrichen. Die Verbindung der gestreuten Fasern erfolgt über einen den Fasern beigemengten Klebstoff. Nach Aushärten des Klebstoffs werden so Dämmstoffplatten erhalten, die sich zur Montage in Gebäude-Hohlwänden, -decken oder - böden eignen. Alternativ können die Dämmstoffplatten außen an Wänden, Decken oder Böden angebracht werden.

Derartige Dämmstoffplatten weisen jedoch den Nachteil auf, dass deren Struktur aufgrund des Streuens der Fasern eine mangelnde Homogenität aufweist, so dass der Dämmschutz nicht gleichmäßig ist.

Ferner ist es bekannt, derartige Fasern in Hohlwände, -decken oder -böden von Gebäuden pneumatisch einzubringen, insbesondere mittels eines Einblaseverfahrens. Zum pneumatischen Einbringen der Fasern werden spezielle pneumatische Fördereinrichtungen verwendet, insbesondere Blasmaschinen. Die Struktur des eingeblasenen Dämmstoffs weist dabei eine hohe Homogenität auf.

WO 2007/033158 A2 offenbart eine Vorrichtung zum Legen von Handtüchern, Taschentüchern und Wischtüchern. Die Vorrichtung umfasst eine Former-Box. Die Former-Box beinhaltet ein Gehäuse, in welches Fasermaterial über seitliche Einlässe geliefert wird. Das in die Former-Box gelieferte Material fällt von den Einlässen in den unteren Teil der Box. Die Former-Box ist über einer Förderfläche angeordnet, auf welcher das Faserinaterial luftgelegt wird. Eine Vakuum-Box ist unter der Förderfläche angeordnet. Die Vakuum-Box ist mit einem Vakuum-Gebläse verbunden, welches einen Luftstrom erzeugt, so dass das Fasermaterial auf die Förderfläche gezogen wird und eine Lage aus Fasermaterial gebildet wird.

Es ist Aufgabe der Erfindung, eine Vorrichtung zum Verarbeiten von Fasern zu Dämmstoffplatten anzugeben, die die bekannten Nachteile gestreuter DämmstofF platten ausräumt, wobei eine kostengünstige Herstellung der Dämmstoffplatten angestrebt wird. Ferner ist es Aufgabe der Erfindung, ein entsprechendes Herstellungsverfahren anzugeben.

Die der Erfindung zugrunde liegenden Aufgabenstellungen werden durch die Merkmale der unabhängigen Ansprüche gelöst.

Die Vorrichtung zum Legen von Vliesbahnen für Dämmstoffplatten gemäß Anspruch 1 umfasst einen Hohlraum. Dieser Hohlraum weist zumindest einen Einlass zum pneumatischen Einbringen von Fasern, beispielsweise Zellulosefasern, Holzfasern oder Hanflasern auf, um den Hohlraum vollständig mit Fasern zu füllen. Vorteilhafterweise werden die Fasern in den Hohlraum eingeblasen. In dem Hohlraum fügen sich die eingebrachten Fasern zu einem Querabschnitt einer Vliesbahn. Ferner ist ein Fördermittel in Form eines Förderbandes zum kontinuierlichen Herausfördern der Vliesbahn aus dem Hohlraum vorgesehen, welches den Hohlraum auf einer Seite des Hohlraums, beispielsweise auf der Unterseite des Hohlraums zumindest teilweise begrenzt. Die eingebrachten Fasern fügen sich somit auf dem Förderband zu einem Vlies, welches kontinuierlich aus dem Hohlraum herausgefördert wird. Dabei sollte das Förderband vorteilhafterweise eine rutschfeste Oberfläche aufweisen, so dass die Fasern auf dem Förderband nicht rutschen können.

Ferner umfasst die Vorrichtung zum Legen von Vliesbahnen für Dämmstoffplatten zumindest ein Mittel zum pneumatischen Einbringen von Fasern, so dass der Hohlraum vollständig mit Fasern gefüllt wird. Das Mittel ist mit dem zumindest einen Einlass verbunden.

Der Hohlraum wird durch zwei erste Begrenzungsflächen begrenzt, welche auf der rechten und linken Seite des Förderbands angeordnet sind. Diese sind vorteilhafterweise parallel zur Förderrichtung ausgerichtet. Ferner ist eine zweite Begrenzungsfläche vorgesehen, welche auf derjenigen Seite des Hohlraums angeordnet ist, welche der Ausbringungsseite des Hohlraums gegenüberliegt. Dabei ist die Ausbringungsseite die Seite des Hohlraums, auf der die Vliesbahn aus dem Hohlraum herausgefördert wird. Schließlich ist eine dritte Begrenzungsfläche vorgesehen, welche auf der dem Förderband gegenüberliegenden Seite angeordnet ist.

Dadurch, dass die Fasern in einen Hohlraum pneumatisch eingebracht werden, können sich die Fasern abschnittsweise zu einem Vlies verbinden, wobei das Vlies durch das pneumatische Einbringen und kontinuierliche Herausfördern des gelegten Vlieses eine homogene Struktur aufweist.

Hierbei ist im Sinne der Anmeldung unter dem Begriff "pneumatisches Einbringen" ein Einbringen mittels Luft zu verstehen, beispielsweise durch Einblasen der Fasern.

Vorteilhafterweise ist der Hohlraum in seinen Abmessungen veränderbar, beispielsweise in seiner Höhe, Breite und/oder Länge. Dabei ist vorteilhafterweise der Abstand der beiden ersten Begrenzungsflächen zueinander einstellbar, so dass Vliesbahnen verschiedener Breiten hergestellt werden können.

Analog lässt sich vorteilhafterweise der Abstand der dritten Begrenzungsfläche zum Förderband einstellen, so dass Vliesbahnen verschiedener Dicken hergestellt werden können.

Gemäß einer vorteilhaften Ausführungsform ist ein Verschlussmittel, beispielsweise ein Schieber oder eine Klappe, vorgesehen, mittels welchem der Hohlraum auf der Ausbringungsseite wahlweise geöffnet oder geschlossen wird. Vor dem pneumatischen Einbringen der Fasern wird mittels des Verschlussmittels die Ausbringungsseite geschlossen, um einen unkontrollierten Materialaustritt beim anschließenden pneumatischen Einbringen der Fasern zu verhindern. Nachdem der Hohlraum im Bereich der Ausbringungsseite bereits ausreichend mit gelegten Fasern gefüllt ist, wirken diese Fasern als Abdichtung des Hohlraums, so dass das Verschlussmittel geöffnet werden kann. Nach dem Öffnen verlässt der direkt an der Ausbringungsseite angrenzende Abschnitt der gelegten Vliesbahn den Hohlraum über das Fördermittel, wobei über das Fördermittel Vliesmaterial zum Abdichten des Hohlraums kontinuierlich nachgeführt wird.

Die Förderrichtung des Fördermittels ist typischerweise horizontal. Alternativ könnte auch eine vertikale Förderrichtung oder eine Förderrichtung unter einem bestimmten Höhenwinkel mit einer vertikalen Komponente vorgesehen sein, wobei die Höhe in Förderrichtung zunimmt oder alternativ abnimmt|. Durch eine vertikale Förderrichtung oder zumindest eine Förderrichtung mit einer ausreichend vertikalen Komponente kann die Homogenität der Vliesstruktur, insbesondere an der Oberseite der Vliesstruktur, weiter erhöht werden. Unterschiede in der Verteilung der gelegten Fasern wirken sich so nicht direkt auf die Oberseite der Vliesstruktur aus, sondern lediglich auf die Vliesstruktur in der vertikalen Förderrichtung. Ferner wird durch den Einfluss der Gravitation das flockige Material besser verbunden.

Grundsätzlich können die Einlässe wahlweise auf jeder Seite des Hohlraums angeordnet werden. Vorteilhafterweise weist der Hohlraum jedoch zumindest zwei auf gegenüberliegenden Seiten des Hohlraums angeordnete Einlässe auf, beispielsweise einen Einlass in der Begrenzungsfläche rechts vom Förderband und einen Einlass in der Begrenzungsfläche links vom Förderband. Durch pneumatisches Einbringen, insbesondere durch Einblasen, der Fasern über zwei gegenüberliegende Einlässe prallen die Fasern im Hohlraum direkt aufeinander und können sich so miteinander verkeilen, so dass die Fasern aneinander haften.

Gemäß einer vorteilhaften Ausführungsform weist die Vorrichtung ferner ein Mittel zum kontrollierten Abführen überschüssiger Luft aus dem Hohlraum auf, beispielsweise eine Absaugung. Eine derartige Absaugung umfasst vorteilhafterweise einen Absaugetrichter, der über eine Luftleitung mit einem Gebläse verbunden ist, welches die abgesaugte Luft in die Umgebung leitet. Das Mittel zum kontrollierten Abführen überschüssiger Luft kann mit einem einzelnen Abluftkanal oder mit einer Mehrzahl von Abluftkanälen realisiert werden. Das Mittel sollte vorteilhafterweise ferner ein Filter zum Filtern der Abluft aufweisen. Hierdurch wird der Faserstaub aus der Abluft entfernt, so dass die Staubbelastung reduziert wird. Außerdern kann der gefilterte Staub anschließend dem Herstellungsprozess wieder zugeführt werden.

Wie vorstehend bereits ausgeführt, weisen die Fasern vorteilhafterweise einen Klebstoff auf. Zum Aushärten des Klebstoffs ist vorteilhafterweise ferner eine Vorrichtung zum Aushärten des Klebstoffs vorgesehen, beispielsweise ein Ofen.

Die Vorrichtung zum Aushärten des Klebstoffs ist vorteilhafterweise mit dem Fördermittel direkt oder über ein weiteres Fördermittel verbunden, beispielsweise mit einem zweiten Förderband, welches dieselbe Fördergeschwindigkeit wie das Fördermittel unter dem Hohlraum aufweist. Nach Aushärten des Klebstoffs werden fertige Dämmstoffplatten erhalten, die anschließend in der Länge zugeschnitten werden können. Dabei sind im Sinne der Anmeldung unter dem Begriff "Dämmstoffplatten" nicht nur steife Platten, sondern auch flexible Platten oder gar bewegliche Platten (insbesondere, wenn auf Klebstoff verzichtet wird) zu verstehen. Die Steifigkeit der Platten hängt dabei unter anderem von der Fasermenge, der Plattendicke und dem verwendeten Klebstoff ab.

Bei dem erfindungsgemäßen Verfahren zum Legen von Vliesbahnen, insbesondere zur Herstellung von Dämmstoffplatten gemäß Anspruch 15 werden kontinuierlich Fasern in den vorstehend beschriebenen Hohlraum pneumatisch eingebracht, beispielsweise eingeblasen, so dass der Hohlraum vollständig mit Fasern gefüllt wird, wobei sich in dem Hohlraum die eingebrachten Fasern zu einem Abschnitt einer Vliesbahn fügen. Dabei wird die Vliesbahn kontinuierlich mittels eines Förderbandes aus dem Hohlraum herausgefördert, welches den Hohlraum auf einer Seite des Hohlraums begrenzt.

Weitere vorteilhafte Ausgestaltungen der Erfindung sind in den Unteransprüchen angegeben.

Die Erfindung wird nachfolgend anhand eines Ausführungsbeispiels unter Bezugnahme auf die Zeichnungen näher erläutert; in diesen zeigen:
- Fig. 1: ein Ausführungsbeispiel der erfindungsgemäßen Vorrichtung zum Legen von Vliesbahnen in der Vorderansicht (die Förderbandrich- tung zeigt in die Zeichnungsebene hinein); und
- Fig. 2: das in Fig. 1 dargestellte Ausführungsbeispiel in der Seitenansicht.

Fig. 1 zeigt ein Ausführungsbeispiel der erfindungsgemäßen Vorrichtung zum Legen von Vliesbahnen (nachfolgend als Vlieslegeanlage bezeichnet) in der Vorderansicht (die Förderbandrichtung zeigt in die Zeichnungsebene hinein) mit horizontaler Förderbandrichtung. Die Vlieslegeanlage wird von mindestens einer pneumatischen Fördereinrichtung 1, beispielsweise eine Verblasemaschine 1, betrieben, die einen loses Fasergemisch aus Zellulosefasern und/oder Naturfasern (z. B. Holzfasern oder Hanffasern), beispielsweise mit einer typischen Faserlänge von 5 mm, welche mit Klebestoff, Brand-, Schimmel- und Insektenschutz versetzt sind, in die erfindungsgemäße Vlieslegeanlage pneumatisch einbringt, beispielsweise einbläst.

Vorteilhafterweise werden je eine pneumatische Fördereinrichtung 1 zum pneumatische Einbringen auf der linken Seite des Hohlraums 6 und auf der rechten Seite des Hohlraums 6 vorgesehen, von denen in Fig. 1 lediglich die linke pneumatische Fördereinrichtung 1 dargestellt ist. Dabei gilt, dass je größer die Breite des gelegten Vlieses ist, desto mehr pneumatische Fördereinrichtungen sind erforderlich. Jede pneumatische Fördereinrichtung 1 wird über eine Förderleitung 2 (in Form eines Rohres oder eines Schlauches) mit der Vlieslegeanlage verbunden.

Bei dem Hohlraum 6 des in Fig. 1 dargestellten Ausführungsbeispiels der Vlieslegeanlage handelt es sich um einen quaderförmigen Hohlraum. Der quaderförmige Hohlraum 6 wird auf der linken und rechten Seite in Fig. 1 durch Seitenflächen 8 begrenzt, in denen jeweils ein Einlass zum Einführen der Förderleitung und pneumatischen Einbringen der Fasern vorgesehen ist. Alternativ könnten die Einlässe auch auf der vorderen Seite oder der Oberseite des Hohlraums 6 angeordnet werden.

Nach vorne, d. h. auf der dem Betrachter näher liegenden Seite der Vliesanlage, ist eine weitere Begrenzungsfläche vorgesehen, die in Fig. 1 aus Gründen der Darstellbarkeit des Hohlraums 6 nicht eingezeichnet ist. Nach unten wird der gesamte Hohlraum 6 durch ein Fördermittel 3, insbesondere ein Förderband 3, begrenzt. Alternativ könnten jedoch auch zwei Fördermittel (nicht dargestellt), nämlich ein Fördermittel an der Oberseite des Hohlraums 6 und ein Fördermittel an der Unterseite des Hohlraums 6 vorgesehen werden.

Somit sind von den sechs Seiten des quaderförmigen Hohlraums 6 fünf Seiten geschlossen. Lediglich nach hinten, d. h. auf der Ausbringungsseite, auf der die Vliesbahn aus dem Hohlraum 6 über das Fördermittel 3 herausgefördert wird, kann der Hohlraum 6 durch einen Startschieber 5 mit einer nach oben und unten verschiebbaren Platte über die zugehörige Öffnungs- und Schließmechanik 7 wahlweise geschlossen oder geöffnet werden. Dabei wird beim Starten der Vlieslegeanlage die Ausbringungsseite über den Startschieber 5 geschlossen, um einen unkontrollierten Materialaustritt beim anschließenden pneumatischen Einbringen, insbesondere Einblasen, der Fasern zu verhindern. Dazu wird der Startschieber 5 pneumatisch auf das Förderband 3 gedrückt, um den Hohlraum 6 abzudichten, so dass ein Luftzug über die Ausbringungsseite unterbunden wird.

Nachdem der Hohlraum 6 im Bereich der Ausbringungsseite bereits ausreichend mit gelegten Fasern gefüllt ist, wirken die auf die Ausbringungsseite zulaufenden Fasern des gelegten Vlieses als Abdichtung, so dass der Startschieber 5 geöffnet werden kann. Die Ausbringungsseite des Hohlraums 6 wird somit beim Start der Vlieslegeanlage durch den Startschieber und im Betrieb durch das gelegte Material abgedichtet.

Ferner ist eine Absaugung mit einer trichterförmigen Lufthaube 4 vorgesehen, die am vorderen Ende des Hohlraums 6 oberhalb des Hohlraums 6 angeordnet ist. Die überschüssige, eingebrachte Luft tritt aus dem Hohlraum 6 über ein im vorderen Bereich des Hohlraums 6 angeordnetes Gitter (nicht dargestellt) aus und wird dann von der Lufthaube 4 abgesaugt. Die Lufthaube 4 ist über eine Luftleitung mit einem Gebläse (nicht dargestellt) verbunden. Die Staub wird von der Luft mittels eines oder mehrerer Filter (nicht dargestellt) getrennt und die gefilterte Luft in die Umgebung geleitet. Der gefilterte Staub kann anschließend dem Herstellungsprozess wieder zugeführt werden.

Fig. 2 zeigt das in Fig. 1 gezeigte Ausführungsbeispiel in der Seitenansicht (von der rechten Seite in Fig. 1 aus betrachtet). Dabei erstreckt sich der Hohlraum 6 in Längsrichtung ungefähr von der trichterförmigen Lufthaube 4 (die vordere Seitenwand ist in Fig. 2 wie in Fig. 1 nicht dargestellt) bis zum Startschieber 5. Der Einlass (nicht dargestellt) für die pneumatische Fördereinrichtung ist ungefähr 50 cm von dem vorderen Ende des Hohlraums 6 entfernt. Der Hohlraum wird nur in einem Bereich mit einer gewissen Länge in direkter Nähe der seitlichen Einlässe vollgefüllt.

Ferner ist zumindest ein Sichtfenster, das in die Wände des Hohlraums eingelassen sind, vorgesehen. Bei dem in Fig. 2 dargestellten Ausführungsbeispiel befinden sich in beiden Seitenflächen 8 des Hohlraums 6 jeweils ein vorderes 9 und ein hinteres 10 Sichtfenster, wodurch der Herstellungsprozess visuell überprüft werden kann.

Ausgangsseitig der eigentlichen Vlieslegemaschine ist optional ein Ofen (nicht dargestellt) vorgesehen, welcher mit der Vlieslegemaschine über ein weitere Fördermittel, insbesondere Förderband, verbunden ist und der Aushärtung des den Fasern beigemengten Klebstoffs dient.

Bei dem in Fig. 1 und Fig. 2 dargestellten Ausführungsbeispiel der Vlieslegemaschine ist der Hohlraum ungefähr 3 Meter lang sowie nominell 2,5 Meter breit. Die obere Begrenzungsfläche des Hohlraums 6 wird durch drei nebeneinander liegende Platten gebildet. Falls für die Vliesbahnen eine geringere Breite gewünscht wird, können die beiden äußeren Platten entfernt sowie der Abstand der linken und rechten Seitenplatte 8 entsprechend der Breite der verbliebenen mittleren Platte auf ungefähr 1,25 Meter verringert werden. Ferner lässt sich bei dem in Fig. 1 und 2 dargestellten Ausführungsbeispiel der Abstand der oberen Begrenzungsfläche zu dem Fördermittel 3 individuell einstellen. Dieser Abstand entspricht in etwa der Dicke der späteren Dämmstoffplatte. Hierbei ist ein Verstellbereich von 5 bis 50 cm vorgesehen.

Wesentliche Parameter der Vlieslegeanlage sind das Volumen des Hohlraums 6, die Luftmenge, die Luftgeschwindigkeit und die Materialmenge, deren Wahl die Homogenität des gelegten Vlieses beeinflusst. Dabei gilt, dass je größer das Volumen des Hohlraums ist, desto größer sollte die Luftmenge, Luftgeschwindigkeit und Materialmenge gewählt werden, um den Hohlraum vollständig zu füllen. Ferner kann bei dem in Fig. 1 und 2 dargestellten Ausführungsbeispiel die Förderbandgeschwindigkeit in Abhängigkeit der Vlieshöhe und in Abhängigkeit der notwendigen Dauer der Aushärtung des Klebers bei der Weiterverarbeitung stufenlos eingestellt werden.

## Patentansprüche

1. Vorrichtung zum Legen von Vliesbahnen, umfassend
- einen Hohlraum (6), wobei der Hohlraum (6) zumindest einen Einlass zum pneumatischen Einbringen von Fasern aufweist, um den Hohlraum vollständig mit Fasern zu füllen, und der Hohlraum (6) derart ausgestaltet ist, dass sich in dem Hohlraum (6) die eingebrachten Fasern zu einem Abschnitt einer Vliesbahn fügen,
- ein Fördermittel in Form eines Förderbandes (3) zum kontinuierlichen Herausfördern der Vliesbahn aus dem Hohlraum (6), welches den Hohlraum (6) auf einer Seite des Hohlraums (6) begrenzt, und
- zumindest ein Mittel (1) zum pneumatischen Einbringen von Fasern, so dass der Hohlraum vollständig gefüllt wird, wobei das Mittel mit dem zumindest einen Einlass verbunden ist,
wobei der Hohlraum (6)
- durch zwei erste Begrenzungsflächen (8), welche auf der rechten und linken Seite des Förderbands (3) angeordnet sind,
- durch, eine zweite Begrenzungsfläche, welche auf derjenigen Seite des Hohlraums (6) angeordnet ist, welche der Ausbringungsseite des Hohlraums (6) gegenüberliegt, auf der die Vliesbahn aus dem Hohlraum (6) herausgefördert wird, und
- durch eine dritte Begrenzungsfläche, welche auf der dem Förderband (3) gegenüberliegenden Seite angeordnet ist,
begrenzt wird.

2. Vorrichtung nach Anspruch 1, wobei der Einlass zum pneumatischen Einbringen von Fasern ein Einlass zum Einblasen von Fasern ist.

3. Vorrichtung nach Anspruch 1, wobei der Abstand der beiden ersten Begrenzungsflächen zueinander einstellbar ist.

4. Vorrichtung nach Anspruch 1 oder 3, wobei der Abstand der dritten Begrenzungsfläche zum Förderband (3) einstellbar ist.

5. Vorrichtung nach einem der vorhergehenden Ansprüche, wobei der Hohlraum (6) auf der Ausbringungsseite, auf der die Vliesbahn aus dem Hohlraum (6) herausgefordert wird, mittels eines Verschlussmittels (5) wahlweise geöffnet oder geschlossen werden kann.

6. Vorrichtung nach Anspruch 5, wobei das Verschlussmittel (5) ein Schieber oder eine Klappe ist.

7. Vorrichtung nach einem der vorhergehenden Ansprüche, wobei die Förderrichtung des Fördermittels (3) horizontal ist.

8. Vorrichtung nach einem der vorhergehenden Ansprüche, wobei die Förderrichtung des Fördermittels (3) vertikal ist oder zumindest eine vertikale Komponente aufweist.

9. Vorrichtung nach einem der vorhergehenden Ansprüche, wobei der Hohlraum (6) zumindest zwei auf gegenüberliegenden Seiten (8) des Hohlraums (6) angeordnete Einlässe autweist.

10. Vorrichtung nach auf Anspruch 1 rückbezogenem Anspruch 9, wobei die zwei Einlässe in den ersten Begrenzungsflächen (8) angeordnet sind.

11. Vorrichtung nach einem der vorhergehenden Ansprüche, wobei die Vorrichtung ein Mittel (4) zum kontrollierten Abführen eingebrachter Luft aus dem Hohlraum (6) aufweist.

12. Vorrichtung nach einem der vorhergehenden Ansprüche, wobei die Fasern einen Klebstoff aufweisen und die Vorrichtung ferner eine Vorrichtung zum Aushärten des Klebstoffs umfasst, insbesondere einen Ofen, welches mit dem Fördermittel (3) direkt oder über ein weiteres Fördermittel (3) verbunden ist.

13. Vorrichtung nach einem der vorhergehenden Ansprüche, wobei die Vorrichtung zum Herstellen von Dämmstoffplatten geeignet ist.

14. Vorrichtung nach Anspruch 13, wobei der Abstand der dritten Begrenzungsfläche zu dem Förderband in etwa der Dicke der Dämmstoffplatte entspricht.

15. Verfahren zum Legen von Vliesbahnen, mit den Schritten:
- kontinuierliches pneumatisches Einbringen von Fasern in einen Hohlraum (6), so dass der Hohlraum vollständig mit Fasern gefüllt wird und so dass sich in dem Hohlraum (6) die eingebrachten Fasern zu einem Abschnitt einer Vliesbahn fügen; und
- kontinuierliches Herausfördern der Vliesbahn aus dem Hohlraum (6) mittels eines Förderbandes (3), welches den Hohlraum (6) auf einer Seite des Hohlraums (6) begrenzt,
wobei der Hohlraum (6)
- durch zwei erste Begrenzungsflächen (8), welche auf der rechten und linken Seite des Förderbands (3) angeordnet sind,
- durch eine zweite Begrenzungsfläche, welche auf derjenigen Seite des Hohlraums (6) angeordnet ist, welche der Ausbringungsseite des Hohlraums (6) gegenüberliegt, auf der die Vliesbahn aus dem Hohlraum (6) herausgefördert wird, und
- durch eine dritte Begrenzungsfläche, welche auf der dem Förderband (3) gegenüberliegenden Seite angeordnet ist,
begrenzt wird.

16. Verfahren nach Anspruch 15, wobei der Schritt des kontinuierlichen pneumatischen Einbringens von Fasern in einen Hohlraum das Einblasen von Fasern in den Hohlraum beinhaltet.

17. Verfahren nach Anspruch 15 oder 16, umfassend die zusätzlichen Schritte:
- Verschließen des Hohlraums (6) auf der Ausbringungsseite des Hohlraums (6), auf der die Vliesbahn aus dem Hohlraum (6) herausgefördert wird, vor dem pneumatischen Einbringen der Fasern; und
- Öffnen des Hohlraums (6) auf der Ausbringungsseite, nachdem der Hohlraum (6) mit eingebrachten Fasern gefüllt ist.

18. Verfahren nach einem der Ansprüche 15 bis 17, wobei die Fasern einen Klebstoff aufweisen und das Verfahren den zusätzlichen Schritt umfasst:
- kontinuierliches Hineinfördern der Vliesbahn in eine Vorrichtung zum Aushärten des Klebstoffs, insbesondere in einen Ofen.

19. Verfahren nach einem der Anspruche 15 bis 18, wobei die Vliesbahnen zu Dämmstoffplatten verarbeitet werden.

## Claims

1. A device for laying non-woven fabric band, comprising:
a cavity (6), wherein the cavity (6) comprises at least one inlet for pneumatic insertion of fibres to completely fill the cavity with fibres, and
the cavity (6) is arranged such that the inserted fibres join to a portion of a non-woven fabric band in the cavity (6);
a conveying means in form of a conveyor belt (3) for continuous conveying of non-woven fabric band out of the cavity (6), the conveyor belt delimiting the cavity (6) at one side of the cavity (6); and
at least one means (1) for pneumatic insertion of fibres such that the cavity is completely filled, the means being connected at least to one inlet,
wherein the cavity (6) is delimited
by two first limitation surfaces (8), located at the right and left side of the conveyor belt (3);
by a second limitation surface, located at the side of the cavity (6) opposite the output side of the cavity (6), at which the non-woven fabric bands are conveyed out of the cavity (6); and
by a third limitation surface, located at the side opposite to the conveyor belt (3).

2. The device according to claim 1, wherein the inlet for pneumatic insertion of fibres is an inlet for blowing fibres in.

3. The device according to claim 1, wherein the distance of the two first limitation surfaces to each other is adjustable.

4. The device according to any one of claims 1 or 3, wherein the distance of the third limitation surface to the conveyor belt (3) is adjustable.

5. The device according to any one of the previous claims, wherein the cavity (6) may selectively be opened or closed by a closing means (5) on the output side at which the non-woven fabric band is conveyed out of the cavity (6).

6. The device according to claim 5, wherein the closing means (5) is a slider or a lid.

7. The device according to any one of the previous claims, wherein the conveying direction of the conveying means (3) is horizontal.

8. The device according to any one of the previous claims, wherein the conveying direction of the conveying means (3) is vertical or at least comprises a vertical component.

9. The device according to any one of the previous claims, wherein the cavity (6) comprises at least two inlets arranged on opposite sides (8) of the cavity (6).

10. The device according to claim 9 referred to claim 1, wherein the two inlets are arranged in the first limitation surfaces (8),

11. The device according to any one of the previous claims, wherein the device comprises a means (4) for controlled discharge of inserted air out of the cavity (6).

12. The device according to any one of the previous claims, wherein the fibres comprise a glue and the device further has a device for curing the glue, in
particular an oven, connected to the conveying means (3) directly or via a further conveying means (3).

13. The device according to any one of the previous claims, wherein the device is suitable for fabricating insulating boards and/or insulation bats.

14. The device according to claim 13, wherein the distance of the third limitation surface to the conveyor belt substantially corresponds to the thickness of the insulating board or the insulation bat.

15. A method for laying non-woven fabric bands, comprising the steps:
continuous pneumatic insertion of fibres into a cavity (6) such that the cavity is completely filled with fibres and such that the inserted fibres join to a portion of a non-woven fabric band in the cavity (6); and
continuous conveying of the non-woven fabric band out of the cavity (6) by means of a conveyor belt (3), delimiting the cavity (6) at one side of the cavity (6),
wherein the cavity (6) is delimited
by two first limitation surfaces (8), located at the right and left side of the conveyor belt (3);
by a second limitation surface, located at the side of the cavity (6) opposite the output side of the cavity (6) at which the non-woven fabric bands are output out of the cavity (6); and
by a third limitation surface, located at the side opposite to the conveyor belt (3).

16. The method according to claim 15 wherein the step of continuous pneumatic insertion of fibres into a cavity includes blowing fibres into the cavity.

17. The method according to any one of the claims 15 or 16, having the additional steps of:
closing the cavity (6) at the output side of the cavity (6), at which the non-woven fabric band is output out of the cavity (6), before the pneumatic insertion of fibres; and
opening the cavity (6) at the output side after the cavity (6) has been filled.

18. The method according to claims 15 to 17, wherein the fibres comprise a glue and the method has the additional step of:
continuous conveying of the non-woven fabric band into a device for curing the glue, in particular into an oven.

19. The method according to any one of claims 15 to 18, wherein the non-woven fabric bands are processed to insulating boards and/or insulation bats.

## Revendications

1. Dispositif pour poser des bandes de non-tissé, comprenant
- une cavité (6), la cavité (6) présentant au moins une entrée pour l'introduction pneumatique de fibres, afin de remplir la cavité complètement avec des fibres, et la cavité (6) étant conçue de telle sorte que les fibres introduites s'assemblent dans la cavité (6) pour former un tronçon d'une bande de non-tissé,
- un moyen de transport sous la forme d'une bande transporteuse (3) pour le transport continu de la bande de non-tissé à partir de la cavité (6), laquelle délimite la cavité (6) sur un côté de la cavité (6), et
- au moins un moyen (1) pour l'introduction pneumatique de fibres, de sorte que la cavité est complètement remplie, le moyen étant relié à au moins une entrée,
la cavité (6) étant délimitée
- par deux premières surfaces de délimitation (8), qui sont disposées sur le côté droit et le côté gauche de la bande transporteuse (3),
- par une seconde surface de délimitation, qui est disposée sur le côté de la cavité (6) qui fait face au côté d'évacuation de la cavité (6), sur lequel la bande de non-tisse est transportée à partir de la cavité (6), et
- par une troisième surface de délimitation, qui est disposée sur le côté opposé à la bande transporteuse (3).

2. Dispositif selon la revendication 1, l'entrée destinée à l'introduction pneumatique de fibres étant une entrée pour l'insufflation de fibres.

3. Dispositif selon la revendication 1, la distance entre les deux premières surfaces de délimitation étant réglable.

4. Dispositif selon la revendication 1 ou 3, la distance de la troisième surface de délimitation à la bande transporteuse (3) étant réglable.

5. Dispositif selon l'une quelconque des revendications précédentes, la cavité (6) sur le côté d'évacuation, sur lequel la bande de non-tissé est transportée à partir de la cavité (6), pouvant être au choix ouverte ou fermée au moyen d'un moyen de fermeture (5).

6. Dispositif selon la revendication 5, le moyen de fermeture (5) étant un robinet-vanne ou un clapet.

7. Dispositif selon l'une quelconque des revendications précédentes, le sens de transport du moyen de transport (3) étant horizontal.

8. Dispositif selon l'une quelconque des revendications précédentes, le sens de transport du moyen de transport (3) étant vertical ou présentant au moins une composante verticale.

9. Dispositif selon l'une quelconque des revendications précédentes, la cavité (6) présentant au moins deux entrées disposées sur des cotés (8) opposés de la cavité (6).

10. Dispositif selon la revendication 9 rapportée à la revendication 1, les deux entrées étant disposées dans les premières surfaces de délimitation (8).

11. Dispositif selon l'une quelconque des revendications précédentes, le dispositif présentant un moyen (4) pour l'évacuation contrôlée d'air introduit à partir de la cavité (6).

12. Dispositif selon l'une quelconque des revendications précédentes, les fibres présentant une colle et le dispositif comprenant également un dispositif pour le durcissement de la colle, en particulier un four, qui est relié au moyen de transport (3) directement ou par le biais d'un autre moyen de transport (3).

13. Dispositif selon l'une quelconque des revendications précédentes, le dispositif étant approprié pour fabriquer des panneaux en matériau isolant.

14. Dispositif selon la revendication 13, la distance de la troisième surface de délimitation à la bande transporteuse correspondant à peu près à l'épaisseur du panneau en matériau isolant.

15. Dispositif pour poser des bandes de non-tissé, comprenant les étapes suivantes :
- introduction pneumatique continue de fibres dans une cavité (6), de sorte que la cavité et remplie complètement avec des fibres et de sorte que les fibres introduites s'assemblent dans la cavité (6) pour former un tronçon d'une bande de non-tissé ; et
- transport continu de la bande de non-tissé à partir de la cavité (6) au moyen d'une bande transporteuse (3), qui limite la cavité (6) sur un côté de la cavité (6),
la cavité (6) étant délimitée
- par deux premières surfaces de délimitation (8), qui sont disposées sur le côté droit et le côté gauche de la bande transporteuse (3),
- par une seconde surface de délimitation, qui est disposée sur le côté de la cavité (6) qui fait face au côté d'évacuation de la cavité (6), sur lequel la bande de non-tissé est transportée à partir de la cavité (6), et
- par une troisième surface de délimitation, qui est disposée sur le côté opposé à la bande transporteuse (3).

16. Procédé selon la revendication 15, l'étape de l'introduction pneumatique continue de fibres dans une cavité incluant l'insufflation de fibres dans la cavité.

17. Procédé selon la revendication 15 ou 16, comprenant les étapes supplémentaires suivantes:
- fermeture de la cavité (6) sur le côté d'évacuation de la cavité (6), sur lequel la bande de non-tissé est transportée à partir de la cavité (6), avant l'introduction pneumatique des fibres ; et
- ouverture de la cavité (6) sur le côté d'évacuation, une fois que la cavité (6) est remplie avec des fibres introduites.

18. Procédé selon l'une quelconque des revendications 15 à 17, les fibres présentant une colle et le procédé comprenant l'étape supplémentaire suivante :
- transport continu de la bande de non-tissé dans un dispositif pour le durcissement de la colle en particulier dans un four.

19. Procédé selon l'une quelconque des revendications 15 à 18, les bandes de non-tissé étant traitées pour former des panneaux en matériau isolant.
